# EUROPÄISCHE PATENTSCHRIFT

(11) **EP 1 634 846 B1**
(45) Veröffentlichungstag und Bekanntmachung des Hinweises auf die Patenterteilung: **16.12.2009**
(21) Anmeldenummer: 05019844.9
(22) Anmeldetag: 12.09.2005
(51) Int. Cl.: B66C 23/28, B66C 23/34, B66C 23/64

(54) **Kranausleger zum Transport als Containerfracht sowie Transportvorrichtung zum Transport der Auslegerstücke eines solchen Kranauslegers**
Crane boom for container transport and transport device for the parts of the crane boom
Flèche de grue pour le transport avec un container et un moyen de transport pour les composants de la flèche de grue

(30) Priorität: 13.09.2004 DE 102004044182
(43) Veröffentlichungstag der Anmeldung: 15.03.2006
(73) Patentinhaber: Liebherr-Werk Biberach GmbH, 88400 Biberach an der Riss (DE)
(72) Erfinder: Zerza, Horst, 88400 Biberach (DE); Mayer, Joachim, 88400 Biberach (DE)
(74) Vertreter: Thoma, Michael

(56) Entgegenhaltungen:
- DE-A1- 2 453 166
- DE-A1- 2 931 422
- DE-B- 2 525 844

## Beschreibung

Die vorliegende Erfindung betrifft einen Kranausleger zum Transport als Containerfracht, der aus mehreren Auslegerstücken zusammensetzbar ist, die jeweils am stirnseitigen Ende Kupplungsstücke zum Aneinandersetzen der Auslegerstücke aufweisen, wobei die Auslegerstücke jeweils mindestens einen Untergurt aufweisen. Die Erfindung betrifft weiterhin eine Containereinheit bestehend aus den Auslegerstücken des Kranauslegers sowie einer solchen Transportvorrichtung zum Transport von Auslegerstücken als Containerfracht.

Durch die ständig steigenden Transportkosten spielt das Transportvolumen auch bei zu verfrachtenden Kranen eine wesentliche Rolle. Besonders sperrig sind regelmäßig Kranausleger von Turmdrehkranen, die nicht selten Auslegerlängen von über 60 m erreichen. Solche Kranausleger von Turmdrehkranen sind in der Regel über die gesamte Auslegerlänge systemähnlich, so dass sie nur schwierig raumsparend transportiert werden können.

Eine Reduzierung des Transportvolumens und eine größere Raumausnutzung kann mit einem teleskopierbaren Ausleger erreicht werden, bei dem die Auslegerstücke zusammenteleskopiert werden können. Derartige Teleskopausleger bedingen jedoch eine spezielle Laufkatzenform, da die Auslegerstücke im Kranbetrieb mit unterschiedlichen Untergurtspuren für die Laufkatze arbeiten müssen bzw. in der Höhe versetzte Untergurte aufweisen, um ein Zusammenschieben zu ermöglichen. Solche Teleskopausleger sind relativ teuer. Zudem ist es erforderlich, die Laufkatze konstruktiv so auszuführen, dass sie entweder über die Höhensprünge oder den Spurbreitenversatz zwischen den Untergurten verschiedener Auslegerstücke hinwegfahren kann.

Sehr viel einfacher und auch preisgünstiger herzustellen sind hingegen Kranausleger, bei denen die Auslegerstücke mittels am stirnseitigen Ende vorgesehener Kupplungsstücke hintereinander aneinandergesetzt werden können. Bei solchen Kranauslegern können die Auslegerstücke so zusammengefügt werden, dass die Untergurte versatz- und sprungfrei aneinander anschließen und über die Schnittstellen zwischen den Auslegerstücken hinweg eine durchgehend im wesentlichen versatz- und sprungfreie Laufbahn für die Laufkatze des Krans bilden. Bei solchen Kranauslegern stellt sich jedoch das Problem, sie raumsparend transportieren zu können, da die Auslegerstücke regelmäßig einander entsprechen, so dass sie nur nebeneinander gelegt werden können. Hierdurch ist es jedoch unmöglich, einen Kranausleger in einen genormten 40-Fuß-Container zu verpacken. Es müssen regelmäßig mehrere Container für die Verfrachtung eines Kranauslegers verwendet bzw. mehrere Transporte durchgeführt werden.

Aus der DE 24 53 166 ist es bekannt, zum Zwecke des Transports jeweils einen Kranauslegerschuss in einen Kranturmschuss zu stecken und an die Enden des Kranturmschusses die üblichen Eckbeschläge von Containern tragende Transportrahmen zu befestigen, so dass der Kranturmschuss mit dem darin eingeschobenen Kranauslegerschuss als Containereinheit transportierbar ist.

Der vorliegenden Erfindung liegt daher die Aufgabe zugrunde, einen Kranausleger der eingangs genannten Art sowie eine Transportvorrichtung zum Transport der Auslegerstücke eines solchen Kranauslegers zu schaffen, die die Nachteile des Standes der Technik vermeiden und letzteren in vorteilhafter Weise weiterbilden. Vorzugsweise soll ein platzsparender Transport des Kranauslegers als Containerfracht ermöglicht werden, ohne dies mit einer teuren Herstellbarkeit des Kranauslegers erkaufen zu müssen.

Diese Aufgabe wird hinsichtlich des Kranauslegers durch einen Kranausleger nach Patentanspruch 1 gelöst. Hinsichtlich der Transportvorrichtung wird die genannte Aufgabe durch eine Transportvorrichtung mit den Merkmalen des Anspruchs 11 gelöst.

Erfingdungsgemäß sind also die Auslegerstücke derart aneinandersetzbar, dass die Untergurte der Auslegerstücke zusammen eine durchgehend versatz- und sprungfreie Laufbahn für eine Laufkatze bilden, wobei die Auslegerstücke des Kranauslegers trotz der, identischen Untergurt-Spurabmessungen, die eine weitgehend versatz- und sprungfreie Laufbahn für eine normale Laufkatze auf den Untergurten schaffen, derart unterschiedliche Querschnitte besitzen, dass die Auslegerstücke zum Zwecke des Transports ineinanderschiebbar sind, wodurch auch der Raum in den Auslegerstücken genutzt wird. Zumindest eines der Auslegerstücke ist vorteilhafterweise zudem im ineinandergeschobenen Zustand der Auslegerstücke mit einem Paar Transportrahmen verbindbar, die jeweils mit Normcontainern kompatible Containeraußenanschlussstücke aufweisen. Dabei besitzen die genannten Trarisportrahmen nicht nur die containerkompatiblen Außenanschlussstücke, sondern auch Verbindungselemente zum Anschluss an das eine Auslegerstück. Insbesondere sind die Verbindungselemente derart ausgebildet, dass sie an die stirnseitigen Kupplungsstücke des entsprechenden Auslegerstücks anschließbar sind, die eigentlich dem Aneinandersetzen der Auslegerstücke zur Bildung des Kranauslegers dienen. Die Transportrahmen überbrücken sozusagen die Anschlussmaße der Auslegerstücke zu den Außenanschlussmaßen von Normcontainern. Es wird erfindungsgemäß eine Containereinheit geschaffen, die einerseits aus dem Kranausleger bzw. dessen Auslegerstücken und andererseits aus den beiden Transportrahmen besteht, wobei die Transportrahmen stirnseitig an zumindest ein Auslegerstück, vorzugsweise an zwei nebeneinander angeordnete Auslegerstücke montiert sind, in denen die weiteren Auslegerstücke des Krans hineingeschoben wurden. Diese Containereinheit bildet einen wandungsfreien Container, der durch das Auslegerstück bzw. die Auslegerstücke, die mit den Transportrahmen verbunden sind, selbsttragend ist.

Um die üblichen Maße eines genormten 40-Fuß-Containers bestmöglich auszunutzen, besitzen die Transportrahmen jeweils zwei nebeneinander angeordnete Sätze von Verbindungselementen, mit Hilfe derer zwei längs nebeneinander angeordnete Auslegerstücke durch ihre Kupplungsstücke an den Transportrahmen befestigt werden können. In diese beiden Auslegerstücke können vorteilhafterweise die restlichen Auslegerstücke des Kranauslegers eingeschoben sein, die einen entsprechend verringerten Querschnitt besitzen.

Um den Transportrahmen ausreichend zu versteifen, können die vier zu einem geschlossenen starren Profil zusammengesetzten Rahmenschenkel vorteilhafterweise durch zumindest eine Diagonalstrebe ausgesteift sein.

Die Auslegerstücke des Kranauslegers können verschiedene Querschnittsgeometrien besitzen. Gemäß einer ersten vorteilhaften Ausführungsform der Erfindung besitzen alle Auslegerstücke jeweils zwei Untergurte, die mit identischen Spurabmessungen ausgebildet sind, so dass im zusammengebauten Zustand der Auslegerstücke zwei jeweils versatz- und sprungfreie Laufbahnen für die Räder einer Laufkatze gebildet sind. Eine erste Gruppe von Auslegerstücken besitzt in diesem Fall zumindest zwei Obergurte, während eine zweite Gruppe von Auslegerstücken nur einen Obergurt besitzt.

Gemäß einer zweiten vorteilhaften Ausführung der Erfindung können alle Auslegerstücke auch jeweils nur einen Untergurt aufweisen, so dass die Laufkatze mit ihren Rädern auf dem nur einen Untergurt der Auslegerstücke fährt, die jedoch ebenfalls so zusammensetzbar sind, dass eine durchgehende versatz- und sprungfreie Laufbahn gebildet wird. In diesem Fall besitzen die Auslegerstücke vorzugsweise mehrere in verschiedenen Spurabmessungen angeordnete Obergurte.

Die Querschnittunterschiede zwischen den Auslegerstücken können an die jeweilige Auslegerlänge und die Anzahl der Auslegerstücke, in die der Kranausleger unterteilt ist, angepasst sein. Grundsätzlich wäre es möglich, die Auslegerstücke mit derart abgestuften Querschnitten zu versehen, dass die Auslegerstücke zum Zwecke des Transports nach Art eines Teleskopsystems jeweils ineinander geschoben werden können. Eine bessere Raumausnutzung für das Format eines genormten 40-Fuß-Containers ergibt sich jedoch dadurch, dass die Auslegerstücke mit derart unterschiedlichen Querschnitten ausgebildet sind, dass in ein Auslegerstück mit größerem Querschnitt zwei Auslegerstücke mit kleinerem Querschnitt nebeneinanderliegend einschiebbar sind. Hierdurch ist es möglich, den Kranausleger immer noch relativ systemähnlich auszubilden. Es können zwei Auslegerstücke mit größerem, identischem Querschnitt nebeneinanderliegend zwischen die Transportrahmen gebaut werden und bis zu vier Auslegerstücke mit kleinerem zueinander jeweils identischem Querschnitt aufnehmen.

Besonders platzsparend ineinanderschiebbar sind die Auslegerstücke dann, wenn verschiedene Aüslegerstücke eine verschiedene Anzahl von Längsgurten haben. Nach einer Ausführung der Erfindung kann zumindest ein Auslegerstück als Dreigurtträger ausgebildet sein, während zumindest ein anderes Auslegerstück als Viergurt- oder Mehrgurtträger ausgebildet ist. Zweckmäßigerweise besitzt der Viergurtträger den größeren Querschnitt, so dass der Dreigurtträger in den Viergurtträger hineingeschoben werden kann.

Um den Platz in dem Viergurtträger optimal ausnutzen zu können und eine an sich übliche Laufkatze verwenden zu können, die die Untergurte von außen her umgreift, kann das zumindest eine Auslegerstück mit den zumindest vier Längsgurten zwei seitliche Diagonalverbände aufweisen, die von den Untergurten zu den Obergurten V-förmig aufgespreizt angeordnet sind, d.h. die Diagonalverbände verlaufen jeweils von oben nach unten innen. Somit bleibt der Untergurt zum Befahren mit einer Laufkatze frei, während gleichzeitig der Innenquerschnitt möglichst groß verbleibt, um die anderen Auslegerstücke hineinschieben zu können.

Zweckmäßigerweise werden die Auslegerstücke mit den wenigeren Längsgurten zur Auslegerspitze hin angeordnet, während die Auslegerstücke mit den mehreren Längsgurten zum Auslegerfuß hin angeordnet werden. Insbesondere können zwei Viergurtträger am Auslegerfuß angeordnet sein und durch mehrere Dreigurtträger zur Auslegerspitze hin ergänzt werden. Es versteht sich jedoch, dass andere Unterteilungen und Anordnungen grundsätzlich möglich sind.

Um eine ausreichende Steifigkeit des Kranauslegers zu erreichen, können die zur Auslegerspitze hin angeordneten Auslegerstücke mit nur drei Längsgurten durch eine Abspannung an den weiter innen liegenden Auslegerstücken und/oder an einer Turmspitze eines Turmdrehkrans abgespannt sein. Der Kranausleger kann grundsätzlich als abgespannter Kranausleger ausgeführt sein, wobei in diesem Fall die Abspannung der außen liegenden Auslegerstücke zur Turmspitze hingeführt sein wird. Alternativ kann der Kranausleger jedoch auch als reiner Biegebalkenausleger ausgeführt sein. Die Abspannung ist in diesem Fall an die weiter innen liegenden Auslegerstücke geführt.

Um die Auslegerstücke mit kleinerem Querschnitt in den Auslegerstücken mit größerem Querschnitt sicher anordnen zu können, sind vorteilhafterweise Befestigungsmittel zur Befestigung der eingeschobenen Auslegerstücke an den außen liegenden Auslegerstücken mit größerem Querschnitt vorgesehen. Grundsätzlich wäre es auch möglich, die eingeschobenen Auslegerstücke auch zu den Rahmenteilen hin zu befestigen. Die Befestigung an den äußeren Auslegerstücken ist jedoch insbesondere dann vorteilhaft, wenn die eingeschobenen Auslegerstücke eine kleinere Länge besitzen als die außen liegenden Auslegerstücke mit größerem Querschnitt.

Die Erfindung wird nachfolgend anhand eines bevorzugten Ausführungsbeispiels und zugehöriger Zeichnungen näher erläutert. In den Zeichnungen zeigen:
- Fig. 1:: eine Seitenansicht eines Kranauslegers für einen Turmdrehkran nach einer bevorzugten Ausführung der Erfindung,
- Fig. 2:: Stirnansichten der Auslegerstücke des Kranauslegers aus Fig. 1, die die unterschiedlichen Querschnittsformen der Auslegerstücke zeigen,
- Fig. 3:: eine Seitenansicht der für den Transport zusammengepackten und ineinander geschobenen Auslegerstücke des Kranauslegers aus Fig. 1,
- Fig. 4:: eine Stirnansicht der für den Transport zusammengepackten Auslegerstücke aus Fig. 3,
- Fig. 5:: eine Stirnansicht der für den Transport zusammengepackten Auslegerstücke aus Fig. 3 mit angebauten Transportrahmen, die die Anordnung eines stirnseitigen Transportrahmens an den Auslegerstücken zeigt,
- Fig. 6:: eine Seitenansicht der für den Transport zusammengepackten und ineinander geschobenen Auslegerstücke des Kranauslegers ähnlich Fig. 3 mit angebauten Transportrahmen, und
- Fig. 7:: eine Seitenansicht eines Kranauslegers für einen Turmdrehkran nach einer alternativen Ausführung der Erfindung, bei der die Abspannung der Auslegerstücke mit kleinerem Querschnitt eine zusätzliche Abspannstrebe aufweist.

Der in Figur 1 gezeichnete Kranausleger 1 eines Turmdrehkrans ist aus mehreren, in der gezeichneten Ausführung sechs Auslegerstücken 2 bis 7 zusammengesetzt. Es versteht sich jedoch, dass der Kranausleger aus mehr oder weniger als sechs Auslegerstücken zusammengesetzt sein kann. Insbesondere ist es möglich, durch Einsetzen zusätzlicher oder Herausnehmen einzelner Auslegerstücke den Kranausleger entsprechend der gewünschten Auslegerlänge zu konfigurieren. Die Auslegerstücke 2 bis 7 umfassen jeweils stirnseitig angeordnete Kupplungsstücke 8, mit Hilfe derer die Auslegerstücke 2 bis 7 nach Art einer Kette aneinandergesetzt und miteinander verbunden werden können. Die Kupplungsstücke 8 können in üblicher Weise als Bolzensteckverbindung ausgebildet sein. Wie Figur 1 zeigt, sind die Auslegerstücke 2 bis 7 jeweils als Gitterträger ausgebildet.

In der gezeichneten Ausführungsform sind zwei Gruppen von Auslegerstücken 2, 3 bzw. 4 bis 7 vorgesehen, die sich durch die Anzahl ihrer Längsgurte sowie ihre Querschnittsform voneinander unterscheiden, wobei innerhalb jeder Gruppe die Auslegerstücke zueinander im wesentlichen identisch ausgebildet sind. Um die Auslegerstücke platzsparend ineinanderschieben und zum Transport anordnen zu können, können je nach Ausführung des Kranauslegers auch mehr als zwei Gruppen von Auslegerstücken vorgesehen sein. Die Ausbildung der Auslegerstücke in zwei Gruppen bringt jedoch eine höhere Systemähnlichkeit mit sich.

Die ersten beiden Auslegerstücke 2, 3, die die erste Gruppe von Auslegerstücken bilden, sind am Fuße des Auslegers angeordnet und besitzen einen größeren Querschnitt als die zur Auslegerspitze hin angeordneten Auslegerstücke 4 bis 7 der zweiten Gruppe von Auslegerstücken. Wie Figur 4 zeigt, besitzen die beiden größeren Auslegerstücke 2 und 3 jeweils vier Längsgurte, und zwar jeweils zwei Untergurte 9 sowie zwei Obergurte 10, die an den Ecken eines Rechtecks angeordnet sind. Wie Figur 4 zeigt, sind die Obergurte 10 mit den Untergurten 9 durch zwei Querverbände 11 von Gitterstreben 12 miteinander verbunden, wobei die Querverbände 11 von oben nach unten innen verlaufen, d.h. die Anlenkpunkte der Gitterstreben 12 an den Untergurten 9 sind nach innen versetzt, so dass die Oberseiten der Untergurte 9 frei bleiben und jeweils eine Laufbahn für eine nicht näher dargestellte Laufkatze des Krans bilden.

Die Auslegerstücke 4 bis 7 der zweiten Gruppe von Auslegerstücken sind jeweils als Dreigurtträger ausgebildet. Sie besitzen jeweils zwei Untergurte 13 sowie einen Obergurt 14, wobei die Untergurte 13 mit identischen Spurabmessungen wie die Untergurte 9 der Auslegerstücke 2 und 3 ausgebildet sind. Im zusammengebauten Zustand der Auslegerstücke, wie ihn Figur 1 zeigt, sind die Oberseiten aller Untergurte 9 und 13 der Auslegerstücke 2 bis 7 zueinander versatz- und sprungfrei, so dass eine durchgehende versatz- und sprungfreie Laufbahn für die Räder der Laufkatze gebildet ist.

Die Längen der beiden größeren Auslegerstücke 2 und 3 sind zueinander identisch. Die Längen der äußeren Auslegerstücke 4 bis 7 sind jeweils kleiner als die Länge der Auslegerstücke 2 und 3. Zudem sind die Querschnitte der äußeren Auslegerstücke 4 bis 7 derart bemessen, dass jeweils zwei Auslegerstücke 4, 5 bzw. 6, 7 nebeneinanderliegend in eines der größeren Auslegerstücke 2 oder 3 eingeschoben werden können. Die als Dreigurtträger ausgebildeten Auslegerstücke 4 bis 7 werden hierzu um ihre Längsachse gegenüber dem zusammengebauten Zustand verdreht, so dass die Breite bzw. der Abstand der Untergurte 13 voneinander, der den Untergurten 9 der größeren Auslegerstücke 2 und 3 entspricht, nicht stört. Von Vorteil ist hierbei die schräge Anordnung der Querverbände 11 der größeren Auslegerstücke 2 und 3, wie Figur 4 zeigt.

Zum Zwecke des Transports werden an die Kupplungsstücke 8 der beiden nebeneinanderliegenden Auslegerstücke 2 und 3 mit größerem Querschnitt jeweils stirnseitig Transportrahmen 15 montiert, die im wesentlichen, wie Figur 5 zeigt, aus vier zu einem geschlossenen, starren Rahmen zusammengesetzten Rahmenschenkeln 16 bestehen, die durch eine Diagonalstrebe 17 ausgesteift sind. Die Transportrahmen 15 besitzen jeweils zwei Sätze von Verbindungselementen 18, mit Hilfe derer sie an den Kupplungsstücken 8 der beiden übereinander- bzw. nebeneinanderliegenden Auslegerstücke 2 und 3 befestigt werden können.

Zudem besitzen die Transportrahmen 15 außen liegende Anschlusstücke 19, die in ihrer Anordnung und ihren Abmessungen den Anschlussstücken genormter Container entsprechen. Werden die Transportrahmen 15 an das Paket von Auslegerstücken 2 bis 7 bestehend aus den übereinanderliegenden Auslegerstücken 2 und 3 sowie den darin eingeschobenen Auslegerstücken 4 bis 7 gemäß Figur 3 montiert, wird eine selbsttragende, wandungsfreie Containereinheit geschaffen, die mit anderen genormten und handelsüblichen Containern stapelbar ist. Die Transportrahmen bilden die Außenanschlussstücke, auf die und unter die weitere Container gestapelt werden können.

Beim Zusammenbau für den Transport kann dabei folgendermaßen vorgegangen werden: Zunächst wird einer der Transportrahmen 15 auf den Boden gelegt. Mit einem Kran werden die beiden Auslegerstücke 2 und 3 senkrecht aufgesetzt und im unteren Bereich mit den Verbindungselementen 18 der Transportrahmen 15 verbolzt. Sodann erfolgt ebenfalls senkrecht von oben das Einführen der weiteren Auslegerstücke 4 bis 7 in die beiden Auslegerstücke 2 und 3 in die jeweils entsprechende Position, wo auch Lagerungen und/oder Befestigungsmittel vorhanden sind, so dass die Auslegerstücke 4 bis 7 in den Auslegerstücken 2 und 3 für den Transport zentriert und befestigt werden. Sodann wird auf das oben stehende Ende der Auslegerstücke 2 und 3 der zweite Transportrahmen 15 montiert, wozu dieser wiederum mit den Kupplungsstücken 8 der Auslegerstücke 2 und 3 verbolzt wird.

Die Auslegerstücke 4 bis 7 des Kranauslegers müssen zum Transport nicht zwangsweise mit den Transportrahmen 15 zu einer Containereinheit zusammengebaut werden. Bei Transport von nur einer Baustelle zur nächsten können die Auslegerstücke vorteilhafterweise im ineinandergeschobenen Zustand auch auf handelsübliche Sattelschlepper verladen werden, wobei auch hier die Reduzierung des Transportvolumens durch die Verschachtelung der Auslegerstücke einen wesentlichen, kostenreduzierenden Vorteil darstellt.

Wie Figur 1 zeigt, können die äußeren Auslegerstücke 4 bis 7 mit kleinerem Querschnitt an den inneren Auslegerstücken 2, 3 durch eine Abspannung 21 abgespannt sein. Diese kann auch über einen Abspannbock 22 geführt sein, wie Figur 7 zeigt.

## Patentansprüche

1. Kranausleger zum Transport als Containerfracht, der aus mehreren Auslegerstücken (2 - 7) zusammensetzbar ist, die jeweils am stirnseitigen Ende Kupplungsstücke (8) zum Aneinandersetzen der Auslegerstücke (2 - 7) aufweisen, wobei die Auslegerstücke (2 - 7) jeweils mindestens einen Untergurt (9, 13) aufweisen, **dadurch gekennzeichnet, dass** die Auslegerstücke derart aneinandersetzbar sind, dass die Untergurte (9, 13) der Auslegerstücke (2 - 7) zusammen eine durchgehende versatz- und sprungfreie Laufbahn für eine Laufkatze bilden, und daß die Auslegerstücke (2 - 7) unterschiedliche Querschnitte besitzen, so dass die Auslegerstücke (2 - 7) zum Zwecke des Transports ineinanderschiebbar und im ineinandergeschobenen Zustand als Containerfracht transportierbar sind.

2. Kranausleger nach dem vorhergehenden Anspruch, wobei die ineinanderschiebbaren Auslegerstücke (2-7) derart bemessen und ausgebildet sind, dass im ineinandergeschobenen Zustand der Auslegerstücke (2-7) zumindest eines der Auslegerstücke (2, 3) mit seinen stirnseitigen Kupplungsstücken (8) mit einem Paar Transportrahmen (15), die jeweils mit Normcontainern kompatible Containeranschlussstücke (19) aufweisen, zu einer Containereinheit (20) zusammensetzbar ist.

3. Kranausleger nach einem der vorhergehenden Ansprüche, wobei alle Auslegerteile (2 bis 7) jeweils zwei Untergurte (9, 13), die mit identischen Spurabmessungen ausgebildet sind, aufweisen.

4. Kranausleger nach Anspruch 1 oder 2, wobei alle Auslegerstücke (2 - 7) jeweils nur einen Untergurt und mehrere Obergurte, die in verschiedenen Spurweiten angeordnet sind, aufweisen.

5. Kranausleger nach einem der vorhergehenden Ansprüche, wobei die Auslegerteile (2 - 7) mit derart unterschiedlichen Querschnitten ausgebildet sind, dass in ein Auslegerstück (2, 3) mit größerem Querschnitt zwei Auslegerteile (4, 5; 6, 7) mit kleinerem Querschnitt nebeneinanderliegend einschiebbar sind.

6. Kranausleger nach einem der vorhergehenden Ansprüche, wobei zumindest ein Auslegerteil (4, 5, 6, 7) als Dreigurtträger ausgebildet ist und zumindest ein Auslegerstück (2, 3) zumindest vier Längsgurte (9, 10) aufweist.

7. Kranausleger nach dem vorhergehenden Anspruch, wobei das zumindest eine Auslegerstück (2, 3) mit den zumindest vier Längsgurten (9, 10) zwei seitliche Diagonalverbände (11) aufweist, die von den Untergurten (9) zu den Obergurten (10) V-förmig aufgespreizt angeordnet sind.

8. Kranausleger nach einem der vorhergehenden Ansprüche, wobei zwei im Querschnitt identische Auslegerstücke (2, 3) mit zumindest vier Längsgurten (9, 10) sowie zumindest zwei im Querschnitt identische jeweils als Dreigurtträger ausgebildete Auslegerstücke (4 - 7) vorgesehen sind.

9. Kranausleger nach einem der vorhergehenden Ansprüche, wobei die zur Auslegerspitze hin angeordneten Auslegerstücke (4 - 7) mittels einer Abspannung (21) an den Auslegerstücken (2, 3) zum Auslegerfuß hin und/oder an einer Turmspitze abgespannt sind.

10. Kranausleger nach einem der vorhergehenden Ansprüche, wobei Befestigungsmittel zur Befestigung der in einem Auslegerstück (2, 3) mit größerem Querschnitt eingeschobenen Auslegerstücke (4 - 7) mit kleinerem Querschnitt an dem Auslegerstück (2, 3) mit größerem Querschnitt vorgesehen sind.

11. Containereinheit bestehend aus einem Kranausleger (1) nach einem der vorhergehenden Ansprüche 1 bis 10 und einer Transportvorrichtung mit einem Paar Transportrahmen (15), die jeweils einerseits Verbindungselemente (18) zum Anschluss an die stirnseitigen Kupplungsstücke (8) eines Auslegerstücks (2, 3) und andererseits zu Normcontainern kompatible Containeranschlussstücke (19) aufweisen, mittels derer die Transportrahmen (15) im an das Aus- - legerstück (2, 3) angebauten Zustand mit Normcontainern stapelbar sind, wobei die Transportrahmen (15) jeweils stirnseitig an zumindest ein Auslegerstück montiert sind.

12. Containereinheit nach dem vorhergehenden Anspruch, wobei die Transportrahmen (15) jeweils zwei nebeneinander angeordnete Sätze von Verbindungselementen (18) zum Anschluss an die stirnseitigen Kupplungsstücke (8) zweier längs neben- bzw. aufeinander angeordneter Auslegerstücke (2, 3) aufweist.

13. Containereinheit nach einem der beiden vorhergehenden Ansprüche, wobei jeder Transportrahmen (15) vier zu einem geschlossenen starren Profil zusammengesetzte Rahmenschenkel (16) sowie zumindest eine Diagonalstrebe (17) aufweist.

## Claims

1. A crane boom for transport as container freight which can be assembled from a plurality of boom parts (2 - 7) which each have coupling pieces (8) at the front face end for the putting together of the boom parts (2 - 7), wherein the boom parts (2 - 7) each have at least one bottom chord (9, 13), **characterized in that** the boom parts can be placed next to one another such that the bottom chords (9, 13) of the boom parts (2 - 7) together form a continuous runway free of offset and faults for a crab; and **in that** the boom parts (2, 7) have different cross-sections so that the boom parts (2 - 7) can be pushed into one another for the purpose of transport and can be transported as container freight in the state pushed into one another.

2. A crane boom in accordance with the preceding claim, wherein the boom parts (2 - 7) which can be pushed into one another are dimensioned and made such that, in the state of the boom parts (2 - 7) pushed into one another, at least one of the boom parts (2, 3) can be assembled with its coupling pieces (8) at the end face to form a container unit (20) with a pair of transport frames (15) which each have container connectors (19) compatible with standard containers.

3. A crane boom in accordance with any one of the preceding claims, wherein all the boom parts (2 to 7) each have two bottom chords (9, 13) made with identical track measurements.

4. A crane boom in accordance with either of claims 1 or 2, wherein all the boom parts (2 - 7) each have only one bottom chord and a plurality of top chords which are arranged in different track widths.

5. A crane boom in accordance with any one of the preceding claims, wherein the boom parts (2 - 7) are made with different cross-sections such that two boom parts (4, 5; 6, 7) with smaller cross-sections can be pushed disposed next to one another into a boom part (2, 3) with a larger cross-section.

6. A crane boom in accordance with any one of the preceding claims, wherein at least one boom part (4, 5, 6, 7) is made as a three-chord carrier and at least one boom part (2, 3) has at least four longitudinal chords (9, 10).

7. A crane boom in accordance with any one of the preceding claims, wherein the at least one boom part (2, 3) with the at least four longitudinal chords (9, 10) has two lateral diagonal bracings (11) which are arranged spread open in V shape from the bottom chords (9) to the top chords (10).

8. A crane boom in accordance with any one of the preceding claims, wherein two boom parts (2, 3) identical in cross-section with at least four longitudinal chords (9, 10) and at least two boom parts (4 - 7) identical in cross-section and each made as three-chord carriers are provided.

9. A crane boom in accordance with any one of the preceding claims, wherein the boom parts (4 - 7) arranged toward the boom tip are guyed toward the lower end of the boom by means of a guying (21) at the boom parts (2, 3) and/or at a top of the tower.

10. A crane boom in accordance with any one of the preceding claims, wherein fastening means are provided for the fastening of the boom parts (4 - 7) with smaller cross-sections pushed into a boom part (2, 3) with a larger cross-section to the boom part (2, 3) with a larger cross-section.

11. A container unit comprising a crane boom (1) in accordance with any one of the preceding claims 1 to 10 and a transport apparatus having a pair of transport frames (15) which each have connection elements (18), on the one hand, for connection to the end face coupling pieces (8) of a boom part (2, 3) and container connectors (19) compatible with standard containers, on the other hand, by means of which the transport frames (15) can be stacked with standard containers in the state attached to the boom part (2, 3), with the transport frames (15) each being mounted at the end face to at least one boom part.

12. A container unit in accordance with the preceding claim, wherein the transport frames (15) each have two sets of connection elements (18) arranged next to one another for connection to the end face coupling pieces (8) of two boom parts (2, 3) arranged longitudinally next to or on one another.

13. A container unit in accordance with either of the two preceding claims, wherein each transport frame (15) has four frame limbs (16) assembled to form a closed rigid section as well as at least one diagonal strut (17).

## Revendications

1. Flèche de grue pour le transport comme fret de conteneur, qui peut être composée de plusieurs pièces de flèche (2-7), qui présentent respectivement à l'extrémité au côté frontal des pièces de couplage (8) pour l'assemblage des pièces de flèche (2-7), où les pièces de flèche (2-7) présentent chacune au moins un brin inférieur (9, 13), **caractérisée en ce que** les pièces de flèche peuvent être assemblées de façon que les brins inférieurs (9, 13) des pièces de flèche (2-7) forment conjointement une voie de roulement continue exempte de décalage et de saut pour un chariot roulant, et **en ce que** les pièces de flèche (2-7) ont des sections transversales différentes de sorte que les pièces de flèche (2-7), pour le transport, peuvent être poussées les unes dans les autres et peuvent être transportées à l'état poussé les unes dans les autres comme fret de conteneur.

2. Flèche de grue selon la revendication précédente, où les pièces de flèche pouvant être poussées les unes dans les autres (2-7) sont dimensionnées et réalisées de façon qu'à l'état poussé les unes dans les autres des pièces de flèche (2-7), au moins une des pièces de flèche (2, 3) peut être assemblée avec ses pièces de couplage (8) au côté frontal avec une paire de châssis de transport (15) qui présentent chacun des pièces de raccordement de conteneur (19) compatibles avec des conteneurs normaux, en une unité de conteneur (20).

3. Flèche de grue selon l'une des revendications précédentes, dans laquelle toutes les pièces de flèche (2 à 7) présentent respectivement deux brins inférieurs (9, 13), qui sont réalisés avec des dimensions de voie identiques.

4. Flèche de grue selon la revendication 1 ou 2, dans laquelle toutes les pièces de flèche (2-7) présentent respectivement un seul brin inférieur et plusieurs brins supérieurs, qui sont disposés dans différentes largeurs de voie.

5. Flèche de grue selon l'une des revendications précédentes, où les parties de flèche (2-7) sont réalisées avec des sections transversales différentes qui sont telles que dans une pièce de flèche (2, 3) d'une section transversale plus grande, deux parties de flèche (4, 5; 6, 7) d'une section transversale plus petite peuvent être poussées en se situant l'une à côté de l'autre.

6. Flèche de grue selon l'une des revendications précédentes, où au moins une partie de flèche (4, 5, 6, 7) est réalisée comme support de trois brins, et au moins une pièce de flèche (2, 3) présente au moins quatre brins longitudinaux (9, 10).

7. Flèche de grue selon la revendication précédente, où la au moins une pièce de flèche (2, 3) avec les au moins quatre brins longitudinaux (9, 10) présente deux assemblages diagonaux latéraux (11) qui sont écartés en forme de V des brins inférieurs (9) vers les brins supérieurs (10).

8. Flèche de grue selon l'une des revendications précédentes, dans laquelle deux pièces de flèche (2, 3) d'une section transversale identique sont prévues avec au moins quatre brins longitudinaux (9, 10) et avec au moins deux pièces de flèche (4, 7) d'une section transversale identique, réalisées respectivement comme support de trois brins.

9. Flèche de grue selon l'une des revendications précédentes, dans laquelle les pièces de flèches (4-7) disposées vers la pointe de flèche sont haubanées au moyen d'un haubanage (21) aux pièces de flèche (2, 3) vers le pied de flèche et/ou à une pointe de tour.

10. Flèche de grue selon l'une des revendications précédentes, dans laquelle sont prévus des moyens de fixation pour la fixation des pièces de flèche (4, 7) d'une plus petite section transversale poussées dans une pièce de flèche (2, 3) d'une plus grande section transversale, à la pièce de flèche (2, 3) de la plus grande section transversale.

11. Unité de conteneur constituée d'une flèche de grue (1) selon l'une des revendications précédentes 1 à 10 et d'un dispositif de transport avec une paire de châssis de transport (15) qui présentent chacun, d'une part, des éléments de liaison (18) pour la connection aux pièces de couplage (8) au côté frontal d'une pièce de flèche (2, 3) et, d'autre part, des pièces de raccordement de conteneur compatibles avec des conteneurs normaux, au moyen desquelles les châssis de transport (15), à l'état monté sur la pièce de flèche (2, 3), peuvent être empilés avec des conteneurs normaux, où les châssis de transport (15) peuvent être montés respectivement au côté frontal à au moins une pièce de flèche.

12. Unité de conteneur selon la revendication précédente, dans laquelle les châssis de transport (15) présentent respectivement deux jeux juxtaposés d'éléments de liaison (18) pour le raccordement aux pièces de couplage (8) au côté frontal de deux pièces de flèche (2, 3) disposées longitudinalement l'une à côté de l'autre respectivement l'une sur l'autre.

13. Unité de conteneur selon l'une des deux revendications précédentes, dans laquelle chaque châssis de transport (15) présente quatre branches de châssis (16) réunies en un profil rigide fermé ainsi qu'au moins une diagonale (17).
